# EUROPÄISCHE PATENTSCHRIFT

(11) **EP 3 031 296 B1**
(45) Veröffentlichungstag und Bekanntmachung des Hinweises auf die Patenterteilung: **01.11.2017**
(21) Anmeldenummer: 14747955.4
(22) Anmeldetag: 07.08.2014
(51) Int. Cl.: H05B 6/06, H05B 1/02

(54) **KOCHEINRICHTUNG UND VERFAHREN ZUM BETREIBEN DER KOCHEINRICHTUNG**
COOKING EQUIPEMENT AND METHOD TO CONTROL THE SAID EQUIPEMENT
EQUIPEMENT DE CUISSON ET METHODE POUR CONTROLER LE DIT EQUIPEMENT

(30) Priorität: 09.08.2013 DE 102013108644
(43) Veröffentlichungstag der Anmeldung: 15.06.2016
(73) Patentinhaber: Miele & Cie. KG, 33332 Gütersloh (DE)
(72) Erfinder: BEIER, Dominic, 33332 Gütersloh (DE)
(86) Internationale Anmeldenummer: PCT/EP2014/066976
(87) Internationale Veröffentlichungsnummer: WO 2015/018885

(56) Entgegenhaltungen:
- DE-A1- 3 813 545
- DE-A1-102006 045 893
- JP-A- 2002 075 624
- JP-A- 2004 095 313
- JP-A- 2009 181 963
- JP-A- 2013 101 835

## Beschreibung

Die vorliegende Erfindung betrifft eine Kocheinrichtung und ein Verfahren zum Betreiben einer solchen Kocheinrichtung.

Im Stand der Technik sind Kocheinrichtungen bekannt geworden, die Automatikfunktionen anbieten. Voraussetzung für einen solchen Automatikbetrieb einer Kocheinrichtung ist mitunter eine Erfassung verschiedener Parameter, welche für den Garvorgang charakteristisch sind, wie z. B. die Temperatur des Gargutbehälters und insbesondere des Topfbodens. In Abhängigkeit der erfassten Parameter werden dann die Automatikfunktion und insbesondere die Heizleistung der Kocheinrichtung gesteuert. Die Heizquelle muss dabei so gesteuert werden, dass z. B. eine unerwünschte Überhitzung des Gargutes vermieden wird. Daher ist die Zuverlässigkeit bzw. die Genauigkeit der erfassten Parameter entscheidend für die Funktionalität der Automatikfunktion.

Im Stand der Technik sind zur Ermittlung von Temperaturen bei Gar- und Kochvorgängen beispielsweise Vorrichtungen bekannt geworden, welche die Temperatur an der Unterseite eines Gargutbehälters berührungslos ermitteln. So sieht z. B. die WO 2008 / 148 529 A1 einen Wärmesensor unterhalb einer Kochfeldplatte vor, welcher die abgestrahlte Wärmestrahlung erfasst und daraus die Temperatur des Gargutbehälters bzw. des Topfbodens ermittelt.

Weiterhin zeigen die Druckschriften JP 2004 095 313 A und JP 2009181 963 A jeweils eine Kocheinrichtung, mit wenigstens einem Kochfeld und mit wenigstens einer zur Beheizung wenigstens eines Kochbereiches vorgesehenen Heizeinrichtung und mit wenigstens einer Sensoreinrichtung zur Erfassung wenigstens einer charakteristischen Größe für Temperaturen des Kochbereichs und mit wenigstens einer Steuereinrichtung, wobei die Steuereinrichtung die Heizeinrichtung wenigstens in Abhängigkeit der von der Sensoreinrichtung erfassten Größe steuert.

Die bekannten Vorrichtungen und Verfahren sind im Hinblick auf eine Verwendung bei Automatikfunktionen von Kocheinrichtungen, wie z. B. einem Herd, jedoch noch verbesserungsfähig. Beispielsweise stellt ein automatisches Aufkochen von Milch, ohne dass die Milch dabei überkocht, sehr hohe Anforderungen an die entsprechenden Vorrichtungen und Verfahren bezüglich der Reproduzierbarkeit und der Genauigkeit. Ein wichtiger Schritt ist dabei z. B. die Berechnung der Temperatur des Topfbodens aus der von den Wärmesensoren erfassten Wärmestrahlung. Dazu müssen in der Regel die Ausgangssignale der Wärmesensoren entsprechend aufbereitet und ausgewertet werden.

Es ist daher die Aufgabe der vorliegenden Erfindung, eine Kocheinrichtung und ein Verfahren zur Verfügung zu stellen, welche die Zuverlässigkeit von Temperaturbestimmungen bei Kochvorgängen verbessern.

Diese Aufgabe wird gelöst durch ein Verfahren mit den Merkmalen des Anspruchs 1 und eine Kocheinrichtung mit den Merkmalen des Anspruchs 11. Bevorzugte Merkmale sind Gegenstand der Unteransprüche. Weitere Vorteile und Merkmale ergeben sich aus der allgemeinen Beschreibung der Erfindung und der Beschreibung der Ausführungsbeispiele.

Das erfindungsgemäße Verfahren eignet sich zum Betreiben einer Kocheinrichtung mit wenigstens einem Kochfeld und mit wenigstens einer Heizeinrichtung zur Beheizung wenigstens eines Kochbereiches. Es ist wenigstens eine Sensoreinrichtung zur Erfassung wenigstens einer charakteristischen Größe für Temperaturen des Kochbereichs vorgesehen. Wenigstens eine Steuereinrichtung steuert die Heizeinrichtung in Abhängigkeit der von der Sensoreinrichtung erfassten Größe. Dabei wird wenigstens ein Ausgangssignal der Sensoreinrichtung durch wenigstens einen einstellbaren Versatz angepasst und anschließend verstärkt.

Das erfindungsgemäße Verfahren hat viele Vorteile. Ein erheblicher Vorteil ist, dass das Ausgangssignal durch den einstellbaren Versatz angepasst und anschließend verstärkt wird. Durch den einstellbaren Versatz kann das Ausgangssignal angepasst werden, bevor es verstärkt wird. Das hat den Vorteil, dass bei einer entsprechenden Einstellung des Versatzes ein Übersteuern des Verstärkers verhindert wird. Besonders vorteilhaft ist auch, dass das Ausgangssignal durch den Versatz in einen Bereich verschoben werden kann, welcher eine Verstärkung mit einer optimalen Auflösung des Signals ermöglicht. Eine aufwendige Anpassung der Verstärkung bzw. eines Verstärkers an unterschiedliche Signale bzw. unterschiedliche Signalbereiche kann dadurch vermieden werden.

Bevorzugt erfasst die Sensoreinrichtung Wärmestrahlung aus dem Kochbereich und insbesondere eines im Kochbereich aufgestellten Gargefäßes. Dazu kann kann die Sensoreinrichtung wenigstens eine Thermosäule, auch Thermopile genannt, oder wenigstens ein Thermoelement aufweisen. Das Ausgangssignal ist dann die Spannung eines solchen Sensors.

Insbesondere wird bei der Anpassung das Ausgangssignal der Sensoreinrichtung verschoben. Dabei verschiebt der Versatz das Ausgangssignal der Sensoreinrichtung. Dieses angepasste Signal kann dann der Verstärkereinrichtung als Eingangssignal zugeführt werden. Das Ausgangssignal der Sensoreinrichtung kann mittelbar oder unmittelbar aus der Sensoreinrichtung gewonnen werden. Beispielsweise kann das Ausgangssignal moduliert und/oder vorverstärkt werden. Das angepasste Ausgangssignal der Sensoreinrichtung kann anschließend durch wenigstens eine Verstärkereinrichtung verstärkt werden, beispielsweise durch einen Operationsverstärker. Dabei ist das verschobene Ausgangssignal dann insbesondere ein Eingangssignal für die Verstärkereinrichtung.

Vorzugweise ist der Versatz wenigstens eine vorbestimmte Spannung. Der Versatz kann auch ein sogenanntes Offset bzw. eine Offset-Spannung sein.

Der Versatz wird bevorzugt durch eine Referenzspannung eingestellt. Durch die Höhe der Referenzspannung kann dabei die Höhe der Differenzspannung, welche anschließend als Eingangssignal in eine Verstärkereinrichtung eingeht, angepasst werden. Dabei ergibt sich die Differenzspannung insbesondere aus der Differenz zwischen der Spannung des Ausgangssignals der Sensoreinrichtung und der jeweils eingestellten Referenzspannung. Die Referenzspannung kann die Referenzspannung einer zwischen der Sensoreinrichtung und der Verstärkereinrichtung zwischengeschalteten Differenzbildungseinrichtung sein oder kann die Referenzspannung einer der Sensoreinrichtung nachgeschalteten Verstärkereinrichtung und insbesondere eines Differenzverstärkers sein.

Bevorzugt wird der Versatz in Abhängigkeit von der Spannung des Ausgangssignals der Sensoreinrichtung eingestellt. Das ist besonders vorteilhaft, weil der Versatz so optimal auf das jeweilige Ausgangssignal eingestellt werden kann, auch wenn sich das Ausgangssignal mit der Zeit ändert. Besonders bevorzugt wird alternativ oder ergänzend das bereits verstärkte Ausgangssignal, das heißt das Ausgangssignal der Verstärkereinrichtung, kurz Verstärkersignal genannt, betrachtet und auf Grund dessen Spannung und/oder wenigstens einer anderen Eigenschaft der Versatz eingestellt, mit dem das Ausgangssignal der Sensoreinrichtung angepasst wird. Erfindungsgemäss wird der Versatz in Abhängigkeit einer Kalibrierung der Sensoreinrichtung eingestellt und wird für eine Kalibrierung ein anderer Versatz eingestellt als für die Erfassung von Messgrößen zur Temperaturbestimmung. Das hat den Vorteil, dass der Versatz entsprechend angepasst werden kann, wenn bei einer Kalibrierung ein verändertes Ausgangssignal vorliegt.

Es ist möglich, dass zur Kalibrierung der Sensoreinrichtung wenigstens eine Strahlungsquelle wenigstens zeitweise elektromagnetische Strahlung aussendet. Dabei wird wenigstens ein Teil der von der Strahlungsquelle ausgesendeten Strahlung von der Sensoreinrichtung wieder empfangen. Mit dem von der Sensoreinrichtung ausgegebenen Ausgangssignal wird dann ein Kalibrierwert abgeleitet und zur Kalibrierung der Sensoreinrichtung eingesetzt. Bevorzugt wird das zur Ableitung des Kalibrierwertes vorgesehene Ausgangssignal durch wenigstens einen eingestellten Versatz angepasst. Der Versatz kann zur Ableitung des Kalibrierwertes heruntergeregelt, erhöht oder erniedrigt werden. Die Kalibrierung kann z. B. eine Reflexionsmessung sein, mittels derer die Reflexions- bzw. Emissionseigenschaften eines Gargefäßes im Kochbereich ermittelt werden.

Der Versatz wird vorzugsweise vor der Kalibrierung eingestellt. Möglich ist auch eine Einstellung zu Beginn und/oder während der Kalibrierung. Die Einstellung bzw. wenigstens eine weitere Einstellung kann auch nach der Kalibrierung erfolgen. Die Einstellung des Versatzes kann dabei z. B. in Abhängigkeit des Einschaltens der Strahlungsquelle geschehen.

Es ist bevorzugt, dass das zur Ableitung des Kalibrierwertes vorgesehene Ausgangssignal durch einen anderen Versatz angepasst wird als das Ausgangssignal bei Erfassung wenigstens einer charakteristischen Größe für Temperaturen des Kochbereichs. Es können dazu z. B. unterschiedliche vorbestimmte Spannungen angelegt werden, je nachdem, ob kalibriert wird oder die Temperatur eines Topfes bestimmt werden soll.

Der Versatz für das Ausgangssignal zur Temperaturbestimmung und/oder zur Kalibrierung kann auch in Abhängigkeit der jeweiligen Kochsituation angepasst werden, z. B. ob das Gargefäß noch kalt oder bereits sehr heiß ist. Dabei kann auch die Temperatur einer Trägereinrichtung zum Abstellen des Gargefäßes, z. B. einer Glaskeramikplatte, berücksichtigt werden.

Der Versatz wird vorzugsweise bei Erreichen eines vorbestimmten Wertes des Ausgangssignals der Sensoreinrichtung und/oder des Ausgangssignals der Verstärkereinrichtung eingestellt. Die Einstellung anhand eines Wertes des Ausgangssignals der Sensoreinrichtung erfolgt insbesondere dann, wenn das Ausgangssignal erwarten lässt, dass es bei einer nachfolgenden Verstärkung nicht mehr in einem linearen bzw. optimalen Bereich der Verstärkereinrichtung liegt. Möglich ist auch, dass der Versatz anhand eines Wertes des Ausgangssignals der Verstärkereinrichtung eingestellt wird, wenn z.B. das Verstärkersignal nicht mehr linear verläuft bzw. das von der Sensoreinrichtung kommende Eingangssignal Signal nicht mehr verzerrungsfrei von der Verstärkereinrichtung verstärkt werden kann.

Dabei kann der Versatz automatisch angepasst werden, wenn das Ausgangssignal und/oder das Verstärkersignal einen bestimmten Schwellenwert erreichen. Beispielsweise kann ab einer bestimmten Spannung des Ausgangssignals der Versatz so angepasst werden, dass das Ausgangssignal anschließend auf einem geeigneten bzw. geringeren Spannungs-Niveau liegt. Eine solche Anpassung kann auch mehrmals vorgenommen werden. Der jeweilige Versatz ist dabei insbesondere ein ganzzahliges Vielfaches eines Grundversatzes und vorzugsweise die maximal zulässige Eingangsspannung, die nicht zur Übersteuerung des Verstärkers führt.

Beispielsweise kann das Ausgangssignal der Sensoreinrichtung ab Erreichen eines vorbestimmten Schwellenwerts mit einem ersten Versatz angepasst werden. Erreicht das durch den ersten Versatz angepasste Ausgangsignal erneut einen Schwellwert, wird es dann durch einen zweiten Versatz angepasst. Eine solche Anpassung kann beliebig oft aufeinanderfolgen. Der Vorteil einer solchen Versatz-Anpassung ist, dass das verschobene Ausgangssignal optimal verstärkt werden kann. Das entsprechende Verstärkersignal liegt dann in einem linearen Bereich, welcher besonders zuverlässig ausgewertet werden kann, so dass eine genaue und reproduzierbare Berechnung der Temperatur aus dem Ausgangssignal möglich ist.

Möglich ist auch, dass der Versatz eingestellt wird, wenn das Ausgangssignal zu einem Übersteuern der zur Verstärkung eingesetzten Verstärkereinrichtung führt und/oder führen würde. Alternativ oder zusätzlich zur Einstellung des Versatzes kann auch die Verstärkereinrichtung angepasst werden, z. B. kann auf eine andere Verstärkerstufe geschaltet werden.

Es kann auch die Spannung des Ausgangssignals um wenigstens eine vorbestimmte Spannung als Versatz angepasst wird. Eine solche Spannung ist insbesondere die Referenzspannung. Es sind auch zwei oder auch mehrere vorbestimmte Spannungen möglich. Dabei wird der Versatz insbesondere durch wenigstens eine Spannung aus einer Gruppe von vorbestimmten Spannungen eingestellt, wenn wenigstens ein vorbestimmter Wert des Ausgangssignals erreicht wird. Vorzugsweise wird bei Erreichen eines wenigstens teilweise nicht-linear über die Zeit verlaufenden Verstärkersignals das Ausgangssignal angepasst.

Vorzugsweise wird in Abhängigkeit des Ausgangssignals eine vorbestimmte Verstärkung eingestellt. Auch in Abhängigkeit des eingestellten Versatzes kann eine vorbestimmte Verstärkung eingestellt werden. Die Verstärkung wird bevorzugt so eingestellt, dass eine günstige Auswertung des Verstärkersignals möglich ist.

Die erfindungsgemäße Kocheinrichtung hat wenigstens ein Kochfeld und wenigstens eine zur Beheizung wenigstens eines Kochbereiches vorgesehene Heizeinrichtung. Es ist wenigstens eine Sensoreinrichtung zur Erfassung wenigstens einer charakteristischen Größe für Temperaturen des Kochbereichs vorgesehen. Weiter ist wenigstens eine Steuereinrichtung zur Steuerung der Heizeinrichtung in Abhängigkeit der von der Sensoreinrichtung erfassten Größe vorgesehen. Dabei ist wenigstens eine einstellbare Versatzeinrichtung zur Einstellung eines Versatzes vorgesehen, um mit dem Versatz ein Ausgangssignal der Sensoreinrichtung zu verschieben. Zudem ist wenigstens eine Verstärkereinrichtung zum Verstärken des verschobenen Ausgangssignals vorgesehen.

Die erfindungsgemäße Kocheinrichtung ist besonders vorteilhaft, da eine einstellbare Versatzeinrichtung vorgesehen ist. Die Versatzeinrichtung kann dabei das Ausgangssignal der Sensoreinrichtung, z. B. eine Spannung, in einen Bereich verschieben, der von der Verstärkereinrichtung in ein optimal auswertbares Signal verstärkt werden kann. Zudem ist die Versatzeinrichtung einstellbar, sodass der Versatz so eingestellt werden kann, dass die Verstärkereinrichtung nicht übersteuert. Das hat den erheblichen Vorteil, dass nicht die Verstärkung selbst eingestellt oder eine Verstärkereinrichtung mit mehreren Stufen verbaut werden muss. Dadurch kann auf eine aufwendige Kalibrierung der Verstärkereinrichtung für mehrere Bereiche verzichtet werden.

Die Verstärkereinrichtung kann wenigstens zwei Verstärkerstufen aufweisen. Dabei wird vorzugsweise in Abhängigkeit des Ausgangssignals und/oder des eingestellten Versatzes eine vorbestimmte Verstärkerstufe eingestellt. Dadurch wird eine unterschiedliche Verstärkung möglich, z. B. je nachdem, ob ein Ausgangssignal mit einer niedrigeren oder einer höheren Spannung anliegt. Die Verstärkerstufen sind vorzugsweise bereits ab Werk für wenigstens einen zu verstärkenden Signalbereich kalibriert.

Bevorzugt ist zur Kalibrierung der Sensoreinrichtung wenigstens eine Strahlungsquelle zur Aussendung elektromagnetischer Strahlung vorgesehen. Die Sensoreinrichtung ist dazu geeignet und ausgebildet, wenigstens einen Teil der von der Strahlungsquelle ausgesendeten Strahlung wieder zu empfangen und als Signal auszugeben. Wenigstens eine Steuereinrichtung ist dazu geeignet und ausgebildet, mit dem von der Sensoreinrichtung ausgegebenen Signal einen Kalibrierwert zur Kalibrierung der Sensoreinrichtung abzuleiten. Dabei ist die Versatzeinrichtung dazu geeignet und ausgebildet, das zur Ableitung des Kalibrierwertes vorgesehene Ausgangssignal durch einen einstellbaren Versatz anzupassen. Die Verstärkereinrichtung ist insbesondere dazu geeignet und ausgebildet, das angepasste Ausgangssignal zu verstärken.

Weitere Vorteile und Merkmale der Erfindung ergeben sich aus den Ausführungsbeispielen, welche im Folgenden mit Bezug auf die beiliegenden Figuren erläutert wird.

In den Figuren zeigen:
- Figur 1: eine schematische Darstellung einer erfindungsgemäßen Kocheinrichtung an einem Gargerät in perspektivischer Ansicht;
- Figur 2: eine schematisierte Kocheinrichtung in einer geschnittenen Ansicht;
- Figur 3: eine weitere Kocheinrichtung in einer schematischen, geschnittenen Ansicht;
- Figur 4: eine andere Kocheinrichtung in einer einer schematischen, geschnittenen Ansicht;
- Figur 5: skizzierte Verläufe verschiedener Ausgangssignale der Sensoreinheit;
- Figur 6: eine stark schematisierte Verstärkereinrichtung und eine Versatzeinrichtung; und
- Figur 7: eine Skizze eines Verlaufs eines Verstärkersignals.

Die Figur 1 zeigt eine erfindungsgemäße Kocheinrichtung 1, welche hier als Teil eines Gargerätes 100 ausgeführt ist. Die Kocheinrichtung 1 bzw. das Gargerät 100 können sowohl als Einbaugerät als auch als autarke Kocheinrichtung 1 bzw. alleinstehendes Gargerät 100 ausgebildet sein.

Die Kocheinrichtung 1 umfasst hier ein Kochfeld 11 mit vier Kochstellen 21. Jede der Kochstellen 21 weist hier wenigstens einen beheizbaren Kochbereich 31 zum Garen von Speisen auf. Zur Beheizung des Kochbereichs 31 ist insgesamt eine oder aber für jede Kochstelle 21 jeweils eine hier nicht dargestellte Heizeinrichtung 2 vorgesehen. Die Heizeinrichtungen 2 sind als Induktionsheizquellen ausgebildet und weisen dazu jeweils eine Induktionseinrichtung 12 auf.

Möglich ist aber auch, dass ein Kochbereich 31 keiner bestimmten Kochstelle 21 zugeordnet ist, sondern einen beliebigen Ort auf dem Kochfeld 11 darstellt. Dabei kann der Kochbereich 31 mehrere Induktionseinrichtungen 12 und insbesondere mehrere Induktionsspulen aufweisen und als Teil einer sogenannten Vollflächeninduktionseinheit ausgebildet sein. Beispielsweise kann bei einem solchen Kochbereich 31 einfach ein Topf an einer beliebigen Stelle auf das Kochfeld 11 gestellt werden, wobei während des Kochbetriebes nur die entsprechenden Induktionsspulen im Bereich des Topfes angesteuert werden oder aktiv sind. Andere Arten von Heizeinrichtungen 2 sind aber auch möglich, wie z. B. Gas-, Infrarot- oder Widerstandsheizquellen.

Die Kocheinrichtung 1 ist hier über die Bedieneinrichtungen 105 des Gargerätes 100 bedienbar. Die Kocheinrichtung 1 kann aber auch als autarke Kocheinrichtung 1 mit einer eigenen Bedien- und Steuereinrichtung ausgebildet sein. Möglich ist auch eine Bedienung über eine berührungsempfindliche Oberfläche oder einen Touchscreen oder aus der Ferne über einen Computer, ein Smartphone oder dergleichen.

Das Gargerät 100 ist hier als ein Herd mit einem Garraum 103 ausgebildet, welcher durch eine Garraumtür 104 verschließbar ist. Der Garraum 103 kann durch verschiedene Heizquellen, wie beispielsweise eine Umluftheizquelle, beheizt werden. Weitere Heizquellen, wie ein Oberhitzeheizkörper und ein Unterhitzeheizkörper sowie eine Mikrowellenheizquelle oder eine Dampfquelle und dergleichen können vorgesehen sein.

Weiterhin weist die Kocheinrichtung 1 eine hier nicht dargestellte Sensoreinrichtung 3 auf, welche zur Erfassung wenigstens einer charakteristischen Größe für Temperaturen des Kochbereichs (31) geeignet ist. Beispielsweise kann die Sensoreinrichtung 3 eine Größe erfassen, über welche die Temperatur eines Topfes bestimmt werden kann, der in dem Kochbereich 31 abgestellt ist. Dabei kann jedem Kochbereich 31 und/oder jeder Kochstelle 21 eine Sensoreinrichtung 3 zugeordnet sein. Möglich ist aber auch, dass mehrere Kochbereiche 31 und/oder Kochstellen 21 vorgesehen sind, von denen aber nicht alle eine Sensoreinrichtung 3 aufweisen.

Die Kocheinrichtung 1 ist bevorzugt für einen automatischen Kochbetrieb ausgebildet und verfügt über verschiedene Automatikfunktionen. Beispielsweise kann mit der Automatikfunktion eine Suppe kurz aufgekocht und anschließend warmgehalten werden, ohne dass ein Benutzer den Kochvorgang betreuen oder eine Heizstufe einstellen muss. Dazu stellt er den Topf mit der Suppe auf eine Kochstelle 21 und wählt über die Bedieneinrichtung 105 die entsprechende Automatikfunktion, hier z. B. ein Aufkochen mit anschließendem Warmhalten bei 60°C oder 70°C oder dergleichen.

Bei Benutzung der Automatikfunktion wird mittels der Sensoreinrichtung 3 während des Kochvorgangs die Temperatur des Topfbodens ermittelt. In Abhängigkeit der gemessenen Werte stellt eine Steuereinrichtung 106 die Heizleistung der Heizeinrichtung 2 entsprechend ein. Bei Erreichen der gewünschten Temperatur bzw. beim Aufkochen der Suppe wird die Heizleistung heruntergeregelt. Beispielsweise ist es durch die Automatikfunktion auch möglich, einen längeren Garvorgang bei einer oder mehreren verschiedenen gewünschten Temperaturen durchzuführen, z. B. um Milchreis langsam gar ziehen zu lassen.

In der Figur 2 ist eine Kocheinrichtung 1 in einer geschnittenen Seitenansicht stark schematisiert dargestellt. Die Kocheinrichtung 1 weist hier eine als Glaskeramikplatte 15 ausgebildete Trägereinrichtung 5 auf. Die Glaskeramikplatte 15 kann insbesondere als Ceranfeld oder dergleichen ausgebildet sein oder wenigstens ein solches umfassen. Möglich sind auch andere Arten von Trägereinrichtungen 5. Auf der Glaskeramikplatte 15 befindet sich hier ein Kochgeschirr oder Gargutbehälter 200, beispielsweise ein Topf oder eine Pfanne, in welchem Gargut bzw. Speisen gegart werden können.

Unterhalb der Glaskeramikplatte 15 ist eine Induktionseinrichtung 12 zur Beheizung des Kochbereichs 31 angebracht. Die Induktionseinrichtung 12 ist hier ringförmig ausgebildet und weist in der Mitte eine Ausnehmung auf, in welcher die Sensoreinrichtung 3 angebracht ist. Eine solche Anordnung der Sensoreinrichtung 3 hat den Vorteil, dass auch bei einem nicht mittig auf der Kochstelle 21 ausgerichtetem Gargutbehälter 200 dieser noch in dem Erfassungsbereich 83 der Sensoreinrichtung steht.

Weiterhin ist eine Sensoreinrichtung 3 vorgesehen, welche hier Wärmestrahlung in einem Erfassungsbereich 83 erfasst. Der Erfassungsbereich 83 ist dabei in Einbaulage der Kocheinrichtung 1 oberhalb der Sensoreinrichtung 3 vorgesehen und erstreckt sich nach oben durch die Glaskeramikplatte 15 bis hin zum Gargutbehälter 200 und darüber hinaus, falls dort kein Gargutbehälter 200 platziert ist.

Die erfasste Wärmestrahlung wird von der Sensoreinrichtung 3 in elektrische Spannung umgesetzt. Dazu weist die Sensoreinrichtung 3 eine oder mehrere hier nicht dargestellte Sensoreinheiten 13, 23 auf, welche diese Spannung in Abhängigkeit der erfassten Wärmestrahlung als Ausgangssignal 130 (vgl. Figur 6) ausgeben. Damit es zur Temperaturbestimmung ausgewertet werden kann, wird das Ausgangssignal 130 entsprechend verstärkt. Dazu ist hier eine Verstärkereinrichtung 620 vorgesehen. Da das Ausgangssignal 130 aufgrund unterschiedlicher Temperaturbedingungen im Kochbereich 31 variieren kann, kann es dabei zu Signalwerten kommen, die nicht mehr im linearen Bereich der Verstärkereinrichtung 620 liegen. Der Verstärker übersteuert dann und eine zuverlässige Temperaturbestimmung wird erschwert.

Daher ist hier eine Versatzeinrichtung 610 vorgesehen, welche bewirkt, dass das von der Sensoreinheit 13 kommende Ausgangssignal 130 in einen Bereich verschoben wird, der nicht zur Übersteuerung der Verstärkereinrichtung 620 führt. Dadurch kann der Verstärkereinrichtung 620 auch bei sehr unterschiedlichen Kochsituationen ein optimal verstärkbares Signal zugeführt werden. Eine Änderung der Verstärkung ist somit nicht notwendig. Da eine Änderung der Verstärkung auch eine aufwendige Kalibrierung für die entsprechenden Bereiche erfordern würde, können somit auch Kosten eingespart werden.

Die Figur 3 zeigt eine schematisierte Kocheinrichtung 1 in einer geschnittenen Seitenansicht. Die Kocheinrichtung 1 weist eine Glaskeramikplatte 15 auf, unterhalb welcher die Induktionseinrichtung 12 und die Sensoreinrichtung 3 angebracht sind.

Die Sensoreinrichtung 3 weist eine erste Sensoreinheit 13 und eine andere Sensoreinheit 23 auf. Beide Sensoreinheiten 13, 23 sind zur berührungslosen Erfassung von Wärmestrahlung geeignet und als Thermosäule bzw. Thermopile ausgebildet. Die Sensoreinheiten 13, 23 sind mit jeweils einer Filtereinrichtung 43, 53 ausgestattet und zur Erfassung von Wärmestrahlung, welche vom Kochbereich 31 ausgeht, vorgesehen. Die Wärmestrahlung geht beispielsweise vom Boden eines Gargutbehälters 200 aus, durchdringt die Glaskeramikplatte 15 und gelangt auf die Sensoreinheiten 13, 23. Die Sensoreinrichtung 3 ist vorteilhafterweise direkt unterhalb der Glaskeramikplatte 15 angebracht, um einen möglichst großen Anteil der vom Kochbereich 31 ausgehenden Wärmestrahlung ohne große Verluste erfassen zu können. Damit sind die Sensoreinheiten 13, 23 nahe unterhalb der Glaskeramikplatte 15 vorgesehen.

Weiterhin ist eine magnetische Abschirmeinrichtung 4 vorgesehen, welche hier aus einem Ferritkörper 14 besteht. Der Ferritkörper 14 ist hier im Wesentlichen als ein hohler Zylinder ausgebildet und umgibt ringartig die Sensoreinheiten 13, 23. Die magnetische Abschirmeinrichtung 4 schirmt die Sensoreinrichtung 3 gegen elektromagnetische Wechselwirkungen und insbesondere gegen das elektromagnetische Feld der Induktionseinrichtung 12 ab. Ohne eine solche Abschirmung könnte das magnetische Feld, welches die Induktionseinrichtung 12 beim Betrieb erzeugt, in unerwünschter Weise auch Teile der Sensoreinrichtung 3 erwärmen und somit zu einer unzuverlässigen Temperaturerfassung und einer schlechteren Messgenauigkeit führen. Die magnetische Abschirmeinrichtung 4 verbessert somit die Genauigkeit und Reproduzierbarkeit der Temperaturerfassung erheblich.

Die magnetische Abschirmeinrichtung 4 kann auch wenigstens zu einem Teil aus wenigstens einem wenigstens teilweise magnetischen Material und einem wenigstens teilweise elektrisch nicht-leitenden Material bestehen. Das magnetische Material und das elektrisch nicht-leitende Material können dabei abwechselnd und schichtartig angeordnet sein. Möglich sind auch andere Materialien bzw. Werkstoffe, welche wenigstens teilweise magnetische Eigenschaften aufweisen und zudem elektrisch isolierende Eigenschaften oder wenigstens eine geringe elektrische Leitfähigkeit aufweisen.

Die Sensoreinrichtung 3 weist wenigstens eine optische Schirmeinrichtung 7 auf, welche dazu vorgesehen ist, Strahlungseinflüsse und insbesondere Wärmestrahlung abzuschirmen, die von außerhalb des Erfassungsbereichs 83 auf die Sensoreinheiten 13, 23 wirken. Dazu ist die optische Schirmeinrichtung 7 hier als eine Röhre oder ein Zylinder 17 ausgebildet, wobei der Zylinder 17 hohl ausgestaltet ist und die Sensoreinheiten 13, 23 etwa ringförmig umgibt. Der Zylinder 17 ist hier aus Edelstahl gefertigt. Das hat den Vorteil, dass der Zylinder 17 eine reflektive Oberfläche aufweist, welche einen großen Anteil der Wärmestrahlung reflektiert bzw. möglichst wenig Wärmestrahlung absorbiert. Die hohe Reflektivität der Oberfläche an der Außenseite des Zylinders 17 ist besonders vorteilhaft für die Abschirmung gegen Wärmestrahlung. Die hohe Reflektivität der Oberfläche an der Innenseite des Zylinders 17 ist auch vorteilhaft, um Wärmestrahlung aus (und insbesondere nur aus) dem Erfassungsbereich 83 zu den Sensoreinheiten 13, 23 hinzuleiten. Die optische Schirmeinrichtung 7 kann auch als eine Wandung ausgestaltet sein, welche die Sensoreinrichtung 13, 23 wenigstens teilweise und bevorzugt ringartig umgibt. Der Querschnitt kann rund, mehreckig, oval oder abgerundet sein, auch eine Ausgestaltung als Konus ist möglich.

Weiterhin ist eine Isolierungseinrichtung 8 zur thermischen Isolierung vorgesehen, welche zwischen der optischen Schirmeinrichtung 7 und der magnetischen Abschirmeinrichtung 4 angeordnet ist. Die Isolierungseinrichtung 8 besteht hier aus einer Luftschicht 18, welche sich zwischen dem Ferritkörper 14 und dem Zylinder 17 aufhält. Vorzugsweise findet kein Austausch mit der Umgebungsluft statt, um Konvektion zu vermeiden. Möglich ist aber auch ein Austausch mit der Umgebungsluft. Durch die Isolierungseinrichtung 8 wird insbesondere einer Wärmeleitung vom Ferritkörper 14 zum Zylinder 17 entgegen gewirkt. Zudem ist der Zylinder 17, wie bereits oben erwähnt, mit einer reflektierenden Oberfläche ausgerüstet, um einem Wärmeübergang vom Ferritkörper 14 zum Zylinder 17 durch Wärmestrahlung entgegen zu wirken. Eine solche Zwiebelschalen-artige Anordnung mit einer äußeren magnetischen Abschirmeinrichtung 4 und einer inneren optischen Schirmeinrichtung 7 sowie einer dazwischen liegenden Isolierungseinrichtung 8 bietet eine besonders gute Abschirmung der Sensoreinheiten 13, 23 vor Strahlungseinflüssen von außerhalb des Erfassungsbereichs 83. Das wirkt sich sehr vorteilhaft auf die Reproduzierbarkeit bzw. Zuverlässigkeit der Temperaturerfassung aus. Die Isolierungseinrichtung 8 hat insbesondere eine Dicke zwischen etwa 0,5 mm und 5 mm und bevorzugt eine Dicke von 0,8 mm bis 2 mm und besonders bevorzugt eine Dicke von circa 1 mm.

Die Isolierungseinrichtung 8 kann aber auch wenigstens ein Medium mit einer entsprechend geringen Wärmeleitung, wie z. B. ein Schaumstoffmaterial und/oder ein Polystrolkunststoff oder einen anderen geeigneten Isolierstoff umfassen.

Die Sensoreinheiten 13, 23 sind hier an einer thermischen Ausgleichseinrichtung 9 thermisch leitend angeordnet und insbesondere thermisch leitend mit der thermischen Ausgleichseinrichtung 9 gekoppelt. Die thermische Ausgleichseinrichtung 9 weist dazu zwei Koppeleinrichtungen auf, welche hier als Vertiefungen ausgebildet sind, in denen die Sensoreinheiten 13, 23 passgenau eingebettet sind. Dadurch wird gewährleistet, dass sich die Sensoreinheiten 13, 23 auf einem gemeinsamen und relativ konstanten Temperaturniveau befinden. Zudem sorgt die thermische Ausgleichseinrichtung 9 für eine homogene Eigentemperatur der Sensoreinheit 13, 23, wenn sich diese im Betrieb der Kocheinrichtung 1 erwärmt. Eine ungleiche Eigentemperatur kann insbesondere bei als Thermosäulen ausgebildeten Sensoreinheiten 13, 23 zu Artefakten bei der Erfassung führen. Zur Vermeidung einer Erwärmung der thermischen Ausgleichseinrichtung 9 durch den Zylinder 17 ist eine Beabstandung zwischen Zylinder 17 und thermischer Ausgleichseinrichtung 9 vorgesehen. Die Kupferplatte 19 kann auch als Boden 27 des Zylinders 17 vorgesehen sein.

Um eine geeignete thermische Stabilisierung zu ermöglichen, ist die thermische Ausgleichseinrichtung 9 hier als eine massive Kupferplatte 19 ausgebildet. Möglich ist aber auch wenigstens zum Teil ein anderer Werkstoff mit einer entsprechend hohen Wärmekapazität und/oder einer hohen Wärmeleitfähigkeit.

Die Sensoreinrichtung 3 weist hier eine Strahlungsquelle 63 auf, welche zur Bestimmung der Reflexionseigenschaften des Messsystems bzw. des Emissionsgrades eines Gargutbehälters 200 einsetzbar ist. Die Strahlungsquelle 63 ist hier als eine Lampe 111 ausgebildet, welche ein Signal im Wellenlängenbereich des Infrarotlichts sowie des sichtbaren Lichts aussendet. Die Strahlungsquelle 63 kann auch als Diode oder dergleichen ausgebildet sein. Die Lampe 111 wird hier neben der Reflexionsbestimmung auch zur Signalisierung des Betriebszustandes der Kocheinrichtung 1 eingesetzt.

Um die Strahlung der Lampe 111 auf den Erfassungsbereich 83 zu fokussieren, ist ein Bereich der thermischen Ausgleichseinrichtung 9 bzw. der Kupferplatte 19 als ein Reflektor ausgebildet. Dazu weist die Kupferplatte 19 eine konkav gestaltete Senke auf, in welcher die Lampe 111 angeordnet ist. Die Kupferplatte 19 ist zudem mit einer goldhaltigen Beschichtung überzogen, um die Reflektivität zu erhöhen. Die goldhaltige Schicht hat den Vorteil, dass sie die thermische Ausgleichseinrichtung 9 auch vor Korrosion schützt.

Die thermische Ausgleichseinrichtung 9 ist an einer als Kunststoffhalter ausgeführten Halteeinrichtung 10 angebracht. Die Halteeinrichtung 10 weist eine hier nicht dargestellte Verbindungseinrichtung auf, mittels welcher die Halteeinrichtung 10 an einer Auflageeinrichtung 30 verrastbar ist. Die Auflageeinrichtung 30 ist hier als eine Leiterkarte 50 ausgebildet. Auf der Auflageeinrichtung 30 bzw. der Leiterkarte 50 können auch weitere Bauteile vorgesehen sein, wie z. B. elektronische Bauelemente, Steuer- und Recheneinrichtungen und/oder Befestigungs- oder Montageelemente.

Zwischen der Glaskeramikplatte 15 und der Induktionseinrichtung 12 ist eine Dichtungseinrichtung 6 vorgesehen, welche hier als eine Mikanitschicht 16 ausgebildet ist. Die Mikanitschicht 16 dient zur thermischen Isolierung, damit die Induktionseinrichtung 12 nicht durch die Wärme des Kochbereichs 31 erhitzt wird. Zudem ist hier noch eine Mikanitschicht 16 zur thermischen Isolierung zwischen dem Ferritkörper 14 und der Glaskeramikplatte 15 vorgesehen. Das hat den Vorteil, dass die Wärmeübertragung von der im Betrieb heißen Glaskeramikplatte 15 zum Ferritkörper 14 stark eingeschränkt ist. Dadurch geht vom Ferritkörper 14 kaum Wärme aus, welche auf die Isolierungseinrichtung 8 oder die optische Schirmeinrichtung übertragen werden könnte. Die Mikanitschicht 16 wirkt somit einem unerwünschten Wärmeübergang auf die Sensoreinrichtung 3 entgegen, was die Zuverlässigkeit der Messungen erhöht. Zudem dichtet die Mikanitschicht 16 die Sensoreinrichtung 3 staubdicht gegen die restlichen Bereiche der Kocheinrichtung 1 ab. Die Mikanitschicht 16 hat insbesondere eine Dicke zwischen etwa 0,2 mm und 4 mm, vorzugsweise von 0,2 mm bis 1,5 mm und besonders bevorzugt eine Dicke von 0,3 mm bis 0,8 mm.

Die Kocheinrichtung 1 weist an der Unterseite eine Abdeckeinrichtung 41 auf, welche hier als eine Aluminiumplatte ausgebildet ist und die Induktionseinrichtung 12 abdeckt. Die Abdeckeirichtung 41 ist mit einem Gehäuse 60 der Sensoreirichtung 3 über eine Verschraubung 122 verbunden. Innerhalb des Gehäuses 60 ist die Sensoreinrichtung 3 relativ zu der Glaskeramikplatte 15 elastisch angeordnet. Dazu ist eine Dämpfungseinrichtung 102 vorgesehen, welche hier eine Federeinrichtung 112 aufweist.

Die Federeinrichtung 112 ist an einem unteren Ende mit der Innenseite des Gehäuses 60 und an einem oberen Ende mit der Leiterkarte 50 verbunden. Dabei drückt die Federeinrichtung 112 die Leiterkarte 50 mit dem Ferritkörper 14 und die auf diesem angebrachte Mikanitschicht 16 nach oben gegen die Glaskeramikplatte 15. Eine solche elastische Anordnung ist besonders vorteilhaft, da die Sensoreinrichtung 3 aus messtechnischen Gründen möglichst nah an der Glaskeramikplatte 15 angeordnet sein soll. Diese direkt benachbarte Anordnung der Sensoreinrichtung 3 an der Glaskeramikplatte 15 könnte bei Stößen oder Schlägen auf die Glaskeramikplatte 15 zu Beschädigungen an dieser führen. Durch die elastische Aufnahme der Sensoreinrichtung 3 relativ zu der Trägereinrichtung 5 werden Stöße oder Schläge auf die Glaskeramikplatte 15 gedämpft und solche Schäden somit zuverlässig vermieden.

Eine beispielhafte Messung, bei welcher die Temperatur des Bodens eines auf der Glaskeramikplatte 15 stehenden Topfes mit der Sensoreinrichtung 3 bestimmt werden soll, ist nachfolgend kurz erläutert:

Bei der Messung erfasst die erste Sensoreinheit 13 vom Topfboden ausgehende Wärmestrahlung als Mischstrahlung zusammen mit der Wärmestrahlung, welche von der Glaskeramikplatte 15 ausgesendet wird. Um daraus eine Strahlungsleistung des Topfbodens ermitteln zu können, wird der Anteil der von der Glaskeramikplatte 15 ausgehenden Strahlungsleistung aus der Mischstrahlungsleistung herausgerechnet. Um diesen Anteil zu bestimmen, ist die andere Sensoreinheit 23 dazu vorgesehen, nur die Wärmestrahlung der Glaskeramikplatte 15 zu erfassen. Dazu weist die andere Sensoreinheit 23 eine Filtereinrichtung 53 auf, welche im Wesentlichen nur Strahlung mit einer Wellenlänge größer 5 µm zur Sensoreinheit 23 durchlässt. Grund dafür ist, dass Strahlung mit einer Wellenlänge größer 5 µm nicht bzw. kaum von der Glaskeramikplatte 15 durchgelassen wird. Die andere Sensoreinheit 23 erfasst also im Wesentlichen die von der Glaskeramikplatte 15 ausgesendete Wärmestrahlung. Mit der Kenntnis des Anteils der Wärmestrahlung, welche von der Glaskeramikplatte 15 ausgesendet wird, kann in an sich bekannter Weise der Anteil der Wärmestrahlung, welche vom Topfboden ausgeht, bestimmt werden.

Für ein gutes Messergebnis ist es wünschenswert, dass ein möglichst großer Teil der vom Topfboden ausgehenden Wärmestrahlung auf die erste Sensoreinheit 13 gelangt und von dieser erfasst wird. Für Strahlung im Wellenlängenbereich von etwa 4 µm weist die Glaskeramikplatte 15 hier eine Transmission von ungefähr 50% auf. Somit kann in diesem Wellenlängenbereich ein großer Teil der vom Topfboden ausgehenden Wärmestrahlung durch die Glaskeramikplatte 15 gelangen. Eine Erfassung in diesem Wellenlängenbereich ist daher besonders günstig. Entsprechend ist die erste Sensoreinheit 13 mit einer Filtereinrichtung 43 ausgestattet, die für Strahlung in diesem Wellenlängenbereich sehr durchlässig ist, während die Filtereinrichtung 43 Strahlung aus anderen Wellenlängenbereichen im Wesentlichen reflektiert. Die Filtereinrichtungen 43, 53 sind hier jeweils als ein Interferenzfilter ausgebildet und insbesondere als ein Bandpassfilter bzw. als ein Langpassfilter ausgeführt.

Die Ermittlung einer Temperatur aus einer bestimmten Strahlungsleistung ist ein an sich bekanntes Verfahren. Entscheidend dabei ist, dass der Emissionsgrad des Körpers bekannt ist, von welchem die Temperatur bestimmt werden soll. Im vorliegenden Fall muss für eine zuverlässige Temperaturbestimmung also der Emissionsgrad des Topfbodens bekannt sein oder ermittelt werden. Die Sensoreinrichtung 3 hat hier den Vorteil, dass sie zur Bestimmung des Emissionsgrades eines Gargutbehälters 200 ausgebildet ist. Das ist besonders vorteilhaft, da somit ein beliebiges Kochgeschirr verwendet werden kann und nicht etwa nur ein bestimmter Gargutbehälter, dessen Emissionsgrad vorher bekannt sein muss.

Um den Emissionsgrad des Topfbodens zu bestimmten, sendet die Lampe 111 ein Signal aus, welches einen Anteil an Wärmestrahlung im Wellenlängenbereich des Infrarotlichts aufweist. Die Strahlungsleistung bzw. die Wärmestrahlung der Lampe 111 gelangt durch die Glaskeramikplatte 15 auf den Topfboden und wird dort teilweise reflektiert und teilweise absorbiert. Die reflektierte Strahlung gelangt durch die Glaskeramikplatte 15 zurück zu der Sensoreinrichtung 3, wo sie von der ersten Sensoreinheit 13 als Mischstrahlung vom Topfboden und von der Glaskeramikplatte 15 erfasst wird. Gleichzeitig mit der reflektierten Signalstrahlung gelangt also auch die eigene Wärmestrahlung des Topfbodens und der Glaskeramikplatte auf die erste Sensoreinheit 13. Daher wird anschließend die Lampe 111 ausgeschaltet und nur die Wärmestrahlung des Topfbodens und der Glaskeramikplatte erfasst. Der Anteil der reflektierten Signalstrahlung ergibt sich dann prinzipiell aus der zuvor erfassten Gesamtstrahlung abzüglich der Wärmestrahlung des Topfbodens und der Glaskeramikplatte.

Mit Kenntnis des Anteils der vom Topfboden reflektierten Signalstrahlung kann der Absorptionsgrad des Topfbodens und damit dessen Emissionsgrad in bekannter Weise bestimmt werden, da das Absorptionsvermögen eines Körpers prinzipiell dem Emissionsvermögen eines Körpers entspricht und der Anteil der vom Topf absorbierten Strahlung gleich 1 minus reflektierte Strahlung ist.

Der Emissionsgrad wird hier in bestimmten Intervallen neu bestimmt. Das hat den Vorteil, dass eine spätere Veränderung des Emissionsgrades nicht zu einem verfälschten Messergebnis führt. Eine Veränderung des Emissionsgrades kann beispielsweise dann auftreten, wenn der Kochgeschirrboden unterschiedliche Emissionsgrade aufweist und auf der Kochstelle 21 verschoben wird. Unterschiedliche Emissionsgrade sind sehr häufig an Kochgeschirrböden zu beobachten, da z. B. bereits leichte Verschmutzungen, Korrosionen oder auch unterschiedliche Beschichtungen bzw. Lackierungen einen großen Einfluss auf den Emissionsgrad haben können.

Die Lampe 111 wird hier neben der Emissionsgradbestimmung bzw. der Bestimmung des Reflexionsverhaltens des Messsystems auch zur Signalisierung des Betriebszustandes der Kocheinrichtung 1 eingesetzt. Dabei umfasst das Signal der Lampe 111 auch sichtbares Licht, welches durch die Glaskeramikplatte 15 wahrnehmbar ist. Beispielsweise zeigt die Lampe 111 einem Benutzer an, dass eine Automatikfunktion in Betrieb ist. Eine solche Automatikfunktion kann z. B. ein Kochbetrieb sein, bei dem die Heizeinrichtung 2 in Abhängigkeit der ermittelten Topftemperatur automatisch gesteuert wird. Das ist besonders vorteilhaft, da das Aufleuchten der Lampe 111 den Benutzer nicht verwirrt. Der Benutzer weiß erfahrungsgemäß, dass das Aufleuchten eine Betriebsanzeige darstellt und zum normalen Erscheinungsbild der Kocheinrichtung 1 gehört. Er kann sich also sicher sein, dass ein Aufblitzen der Lampe 111 nicht etwa eine Funktionsstörung ist und die Kocheinrichtung 1 möglicherweise nicht mehr richtig funktioniert.

Die Lampe 111 kann auch in einer bestimmten Dauer sowie in bestimmten Abständen aufleuchten. Möglich ist es z. B. auch, dass über unterschiedliche Blinkfrequenzen unterschiedliche Betriebszustände ausgegeben werden können. Es sind auch unterschiedliche Signale über unterschiedliche an/aus-Folgen möglich. Vorteilhafterweise ist für jede Kochstelle 21 bzw. jeden (möglichen) Kochbereich 31 eine Sensoreinrichtung 3 mit einer Strahlungsquelle 63 vorgesehen, welche dazu geeignet ist, wenigstens einen Betriebszustand anzuzeigen.

Für die notwendigen Berechnungen zur Bestimmung der Temperatur sowie für die Auswertung der erfassten Größen kann wenigstens eine Recheneinheit vorgesehen sein. Die Recheneinheit kann dabei wenigstens teilweise auf der Leiterkarte 50 vorgesehen sein. Es kann aber auch beispielsweise die Steuereinrichtung 106 entsprechend ausgebildet sein oder es ist wenigstens eine separate Recheneinheit vorgesehen.

Die Figur 4 zeigt eine Weiterbildung, bei welcher unterhalb der Glaskeramikplatte 15 ein Sicherheitssensor 73 befestigt ist. Der Sicherheitssensor 73 ist hier als ein temperaturempfindlicher Widerstand ausgebildet, wie beispielsweise ein Heißleiter oder ein NTC-Sensor, und thermisch leitend mit der Glaskeramikplatte 15 verbunden. Der Sicherheitssensor 73 ist hier dazu vorgesehen, um eine Temperatur des Kochbereichs 31 und insbesondere der Glaskeramikplatte 15 erfassen zu können. Übersteigt die Temperatur einen bestimmten Wert, besteht die Gefahr der Überhitzung und die Heizeinrichtungen 2 werden ausgeschaltet. Dazu ist der Sicherheitssensor 73 mit einer hier nicht dargestellten Sicherheitseinrichtung wirkverbunden, welche in Abhängigkeit der erfassten Temperatur einen Sicherheitszustand auslösen kann. Ein solcher Sicherheitszustand hat z. B. die Abschaltung der Heizeinrichtungen 2 bzw. der Kocheinrichtung 1 zur Folge.

Zusätzlich ist der Sicherheitssensor 73 hier als eine weitere Sensoreinheit 33 der Sensoreinrichtung 3 zugeordnet. Dabei werden die von dem Sicherheitssensor 73 erfassten Werte auch für die Bestimmung der Temperatur durch die Sensoreinrichtung 3 berücksichtigt. Insbesondere bei der Bestimmung der Temperatur der Glaskeramikplatte 15 finden die Werte des Sicherheitssensors 73 Verwendung. So kann z. B. die Temperatur, welche mittels der anderen Sensoreinheit 23 über die erfasste Wärmestrahlung bestimmt wurde, mit der vom Sicherheitssensor 73 ermittelten Temperatur verglichen werden. Dieser Abgleich kann einerseits zur Kontrolle der Funktion der Sensoreinrichtung 3 dienen, andererseits aber auch für eine Abstimmung bzw. Einstellung der Sensoreinrichtung 3 eingesetzt werden.

Die Aufgabe der anderen Sensoreinheit 23 kann in einer hier nicht gezeigten Ausgestaltung auch durch den Sicherheitssensor 73 übernommen werden. Der Sicherheitssensor 73 dient dabei zur Ermittlung der Temperatur der Glaskeramikplatte 15. Beispielsweise kann mit Kenntnis dieser Temperatur aus der Wärmestrahlung, welche die erste Sensoreinheit 13 erfasst, der Anteil eines Topfbodens bestimmt werden. Eine solche Ausgestaltung hat den Vorteil, dass die andere Sensoreinheit 23 sowie eine dazugehörende Filtereinrichtung 53 eingespart werden können.

Die Figur 5 zeigt beispielhaft verschiedene Verstärkersignale 621.1, 621.2, 621.3 der Verstärkereinrichtung 620 basierend auf verschiedenen Ausgangssignalen 130(vgl. Figur 6) der ersten Sensoreinheit 13. Dazu wurde hier die Ausgangsspannung 662 der Verstärkereinrichtung 620 abgegriffen und über die Zeit 302 aufgetragen. Zur Verdeutlichung der Vorteile der Versatzanpassung basieren die hier gezeigten Verstärkersignale 621.1, 621.2, 621.3 auf verschiedenen Ausgangssignalen 130, die nicht durch einen Versatz 600 angepasst wurden. Durch die fehlende Versatzanpassung ist die Verstärkereinrichtung 620 beim oberen Verstärkersignal 621.3 übersteuert, während die unteren beiden Verstärkersignale 621.1, 621.2 im linearen Verstärkerbereich liegen.

Die hier gezeigten Verstärkersignale 621.1, 621.2, 621.3, welche also Ausgangssignale der Verstärkereinrichtung 620 sind, spiegeln zur besseren Übersichtlichkeit den Signalverlauf bei im Wesentlichen jeweils gleichbleibenden Temperaturbedingungen im Kochbereich 31 wider. Während der Reflexionsmessungen zur Emissionsgradbestimmung des Gargefäßbodens wird die Lampe 111 eingeschaltet 631 und die Ausgangsspannung 662 steigt entsprechend an. Bei ausgeschalteter 630 Lampe 111 fällt die Ausgangsspannung 662 entsprechend ab. Der Lampenzustand 632 ist als gestrichelte Kurve eingetragen.

Das erste Ausgangssignal 621.1 zeigt den Signalverlauf, wenn der Gargutbehälter 200 und die Glaskeramikplatte 15 noch kalt sind bzw. Raumtemperatur aufweisen. Das zweite Ausgangssignal 621.2 gibt den Signalverlauf wider, wenn der Gargutbehälter 200 und die Glaskeramikplatte 15 heiß sind, z. B. während eines üblichen Kochvorgangs. Die Signalverläufe beider Verstärkerausgangssignale 621.1, 621.2 geben den Lampenzustand 632 eindeutig wider, so dass eine zuverlässige Reflexionsgradbestimmung möglich ist.

Das dritte Ausgangssignal 621.3 zeigt den Signalverlauf, wenn der Gargutbehälter 200 heiß ist und die Glaskeramikplatte 15 sehr heiß ist und insbesondere heißer als 150 °C ist, was z. B. bei Bratvorgängen selbst mit Induktionskochfeldern auftreten kann. Hierbei kommt es zu einer Übersteuerung der Verstärkereinrichtung 620. Bei einem solchen Signalverlauf ist keine zuverlässige Reflexionsgradbestimmung mehr möglich.

Ein Ansatz wäre z.B. die Verstärkung zu verringern, was allerdings entsprechende Einbußen bzgl. der Auflösung und somit der Genauigkeit der Reflexionsgradmessung zur Folge hätte, da das Ausgangssignal 130 der Sensoreinheit geeignet hoch verstärkt werden muss, um eine ausreichende Auflösung für die Reflexionsmessung zu erhalten. Außerdem würde eine Änderung der Verstärkung auch eine entsprechende Kalibrierung für diesen Bereich erfordern, was die Herstellungskosten ungünsting beeinflusst.

Die hier vorgestellte Kocheinrichtung 1 und das Verfahren haben nun den Vorteil, dass die Verstärkung dieselbe bleiben kann unabhängig von den Temperaturen von Glaskeramikplatte 15 und Gargefäß sowie unabhängig von einer Reflexionsmessung. Stattdessen wird das Ausgangssignal 130 der jeweiligen Sensoreinheit durch den einstellbaren Versatz 600 zunächst angepasst und erst anschließend verstärkt. Dabei wird der Versatz 600 (vgl. Figur 7) vorteilhafterweise so gewählt, dass die Spannung des auf dem Ausgangssignal 130 basierenden Eingangssignals für die Verstärkereinrichtung 620 in einen Spannungsbereich verschoben wird, in welchem eine möglichst lineare Verstärkung gewährleistet ist.

Die Figur 6 zeigt eine schematisierte Verstärkereinrichtung 620 mit einer Versatzeinrichtung 610 und einer Differenzbildungseinrichtung 650. Dabei wird das Ausgangssignal 130 der ersten Sensoreinheit 13 über die zwischengeschaltete Differenzbildungseinrichtung 650 als Eingangssignal 651 der Verstärkereinrichtung 620 zugeführt und von dieser verstärkt. Das nunmehr durch die Verstärkereinrichtung 620 verstärkte Ausgangssignal 130 der ersten Sensoreinheit 13 verlässt die Verstärkereinrichtung 620 als Verstärkersignal 621 und kann zur Temperaturbestimmung weiter ausgewertet werden, z. B. von der Sensoreinrichtung 3 selbst oder von der Steuereinrichtung 106.

Auch weitere Signale der Sensoreinrichtung 3 und insbesondere das Ausgangssignal 130 der anderen Sensoreinheit 23 können ebenfalls der Verstärkereinrichtung 620 zugeführt werden. Um das Maß der Verstärkung noch weiter zu erhöhen, können auch zwei oder mehr Verstärkerstufen vorgesehen sein.

Um den Versatz 600 (vgl. Figur 7) einzustellen, wird das Verstärkersignal 621 an die Versatzeinrichtung 610 weitergeleitet. Die Versatzeinrichtung 610 wertet das eingehende Verstärkersignal 621 aus. Liegt das Signal in einem übersteuerten Bereich oder außerhalb eines durch einen Schwellenwert 663 definierten Bereichs (vgl. Figur 7), bewirkt die Versatzeinrichtung 610 eine Anpassung des Ausgangssignals 130 der Sensoreinheit, bevor es der Verstärkereinrichtung 620 als Eingangssignal 651 zugeführt wird, durch einen Versatz 600 , um das resultierende Verstärkersignal 621 wieder in einen Bereich zu schieben, der nicht übersteuert. Dazu wird beispielsweise die am zweiten Eingang der zwischen Sensoreinheit und Verstärkereinrichtung zwischengeschalteten Differenzbildungseinrichtung 650 anliegende Referenzspannung 641 über eine Feineinstellung angepasst.

Zwischen der jeweiligen Spannung des Ausgangssignals 130 am ersten Eingang der Differenzbildungseinrichtung 650 und der Referenzspannung 641 am zweiten Eingang der Differenzbildungseinrichtung 650 ergibt sich dann eine Differenzspannung, die anschließend von der Verstärkereinrichtung 620 verstärkt werden kann, so dass die Differenzspannung die Spannung des Eingangssignal 651 für die Verstärkereinrichtung ist. Ist die Spannung des Ausgangssignals 130 beispielsweise zu hoch, um optimal verstärkt zu werden, so dass das entsprechende Verstärkersignal 621 in einem übersteuerten Bereich oder außerhalb eines Schwellenwertbereichs liegt, wird eine geeignet hohe Referenzspannung eingestellt. Dadurch ergibt sich aus der Referenzspannung minus der Ausgangssignalspannung eine Differenzspannung, welche kleiner als die Spannung des Ausgangssignals 130 ist und die somit ohne ein Übersteuern verstärkbar ist.

Zur Feineinstellung bzw. Anpassung ist in dem in Figur 6 gezeigten Beispiel als Versatzeinrichtung 610 wenigstens ein Mikrocontroller 611 mit wenigstens einem Eingangsmodul 612 und wenigstens einem Ausgangsmodul 614 vorgesehen. Das Eingangsmodul 612 umfasst insbesondere einen A/D-Wandler, der bevorzugt auch zur Messung des eingehenden Verstärkersignals 621 dient. Das Ausgangsmodul 614 umfasst zur Umschaltung von Referenzspannungen einen D/Wandler und/oder einen PWM-Ausgang, bevorzugt in Kombination mit einem Tiefpass-Filter, und/oder wenigstens einen Digitalausgang. Es kann auch, wie hier gezeigt, eine zusätzliche Schaltung 640 zur Feineinstellung vorgesehen sein. Die Feineinstellung erfolgt insbesondere, bevor die eigentliche Reflexionsmessung durchgeführt wird. Mit dieser Lösung ist also eine gleichwertige Messung des Reflexionsgrads unabhängig von der momentanen Temperatur der Glaskeramikplatte 15 und des Gargefäßes möglich.

Anders als in Figur 6 dargestellt kann die Verstärkereinrichtung auch als Operationsverstärker ausgebildet sein und dabei die Differenzbildungseinrichtung mit umfassen, so dass diese nicht separat auszuführen ist. Eine solche Verstärkereinrichtung würde zwei Eingänge aufweisen, wobei an den einen Eingang das Ausgangssignal der Sensoreinrichtung und an dem anderen Eingang die jeweils durch die Versatzeinrichtung eingestellt Referenzspannung anliegt.

In der Figur 7 ist ein Verlauf eines Verstärkersignals 621 skizziert. Die Ausgangsspannung 662 am Verstärker wurde gegen die Ausgangsspannung 661 des Sensorsignals, also die Spannung des Ausgangssignals 130 der Sensoreinheit, aufgetragen. Dabei wird das zu verstärkende Ausgangssignal 130 automatisch durch den Versatz 600 angepasst, wenn das Verstärkersignal 621 einen Schwellenwert 663 erreicht, bei dem ein Übersteuern droht. Der Versatz 600 wird dabei durch den Mikrocontroller 611 eingestellt, welcher eine geeignete Referenzspannung an der Differenzbildungseinrichtung 650 anlegt. Die Referenzspannung wird hier so eingestellt, dass sich als Differenzspannung die maximal zulässige Eingangsspannung 651 ergibt, die nicht zur Übersteuerung des Verstärkers führt.

Der Versatz 600 wird hier aus einer Gruppe von Versätzen 601, 602, 603, 604 ausgewählt, je nachdem wie hoch der überschrittene Schwellenwert ist. Jeder Versatz 600 ist dabei durch eine vorbestimmte Spannung charakterisiert. Es ergibt sich der hier gezeigte charakteristische Z-Versatz, d.h. ein Z-artiger Verlauf des Verstärkersignals 621. Dadurch können Signale mit einem sehr breiten Spannungsbereich verstärkt werden, ohne dass die Verstärkereinrichtung 620 mehrere Stufen oder Verstärkerbereiche aufweisen muss. Dadurch können Kalibrierungen von Verstärkerbereichen eingespart werden.

Wenn die Spannung des Ausgangssignals 130 wieder unter einen entsprechenden Schwellenwert fällt, z. B. wenn die Temperatur im Kochbereich 31 sinkt, wird der Versatz 600 entsprechend zurückgenommen. Dazu wird z. B. die Referenzspannung verringert. Das entsprechende Verstärkersignal 621 liegt dadurch stets in einem linearen Bereich und bietet somit eine optimale Auflösung, sodass eine zuverlässige Temperaturbestimmung anhand des Ausgangssignals 130 möglich ist.

### Bezugszeichenliste

- 1: Kocheinrichtung
- 2: Heizeinrichtung
- 3: Sensoreinrichtung
- 4: magnetische Abschirmeinrichtung
- 5: Trägereinrichtung
- 6: Dichtungseinrichtung
- 7: optische Schirmeinrichtung
- 8: Isolierungseinrichtung
- 9: thermische Ausgleichseinrichtung
- 10: Halteeinrichtung
- 11: Kochfeld
- 12: Induktionseinrichtung
- 13: Sensoreinheit
- 14: Ferritkörper
- 15: Glaskeramikplatte
- 16: Mikanitschicht
- 17: Zylinder
- 18: Luftschicht
- 19: Kupferplatte
- 21: Kochstelle
- 23: Sensoreinheit
- 27: Boden
- 30: Auflageeinrichtung
- 31: Kochbereich
- 33: Sensoreinheit
- 41: Abdeckeinrichtung
- 43: Filtereinrichtung
- 50: Leiterkarte
- 53: Filtereinrichtung
- 60: Gehäuse
- 63: Strahlungsquelle
- 73: Sicherheitssensor
- 83: Erfassungsbereich
- 100: Gargerät
- 102: Dämpfungseinrichtung
- 103: Garraum
- 104: Garraumtür
- 105: Bedieneinrichtung
- 106: Steuereinrichtung
- 111: Lampe
- 112: Federeinrichtung
- 122: Verschraubung
- 130: Ausgangssignal der Sensoreinrichtung bzw. Sensoreinheit
- 200: Gargutbehälter
- 302: Zeit
- 600: Versatz
- 601: erster Versatz
- 602: zweiter Versatz
- 603: dritter Versatz
- 604: vierter Versatz
- 610: Versatzeinrichtung
- 611: Mikrocontroller
- 612: Eingangsmodul
- 614: Ausgangsmodul
- 620: Verstärkereinrichtung
- 621: Verstärkersignal
- 621.1: Verstärkersignal
- 621.2: Verstärkersignal
- 621.3: Verstärkersignal
- 630: Lampe ausgeschaltet
- 631: Lampe eingeschaltet
- 632: Lampenzustand
- 640: Schaltung
- 641: Referenzspannung
- 650: Differenzbildungseinrichtung
- 651: Eingangssignal der Verstärkereinrichtung
- 661: Ausgangsspannung des Sensorsignals
- 662: Ausgangsspannung des Verstärkersignals
- 663: Schwellenwert

## Patentansprüche

1. Verfahren zum Betreiben einer Kocheinrichtung (1) mit wenigstens einem Kochfeld (11) und mit wenigstens einer zur Beheizung wenigstens eines Kochbereiches (31) vorgesehenen Heizeinrichtung (2) und mit wenigstens einer Sensoreinrichtung (3) zur Erfassung wenigstens einer charakteristischen Größe für Temperaturen des Kochbereichs (31) und mit wenigstens einer Steuereinrichtung (106),
wobei die Steuereinrichtung die Heizeinrichtung (2) wenigstens in Abhängigkeit der von der Sensoreinrichtung (3) erfassten Größe steuert,
wobei wenigstens ein Ausgangssignal (130) der Sensoreinrichtung (3) durch wenigstens einen einstellbaren Versatz (600) angepasst und anschließend verstärkt wird,
**dadurch gekennzeichnet, dass**
der Versatz (600) in Abhängigkeit einer Kalibrierung der Sensoreinrichtung (3) eingestellt wird, wobei für eine Kalibrierung ein anderer Versatz (600) eingestellt wird als für die Erfassung von Messgrößen zur Temperaturbestimmung.

2. Verfahren nach dem vorhergehenden Anspruch, **dadurch gekennzeichnet, dass** der Versatz (600) durch eine Referenzspannung eingestellt wird.

3. Verfahren nach einem der vorhergehenden Ansprüche, **dadurch gekennzeichnet, dass**
der Versatz (600) in Abhängigkeit von der Spannung des Ausgangssignals (130) eingestellt wird.

4. Verfahren nach Anspruch 1, **dadurch gekennzeichnet, dass**
zur Kalibrierung der Sensoreinrichtung (3) wenigstens eine Strahlungsquelle (63) wenigstens zeitweise elektromagnetische Strahlung aussendet und wenigstens ein Teil der von der Strahlungsquelle (63) ausgesendeten Strahlung von der Sensoreinrichtung (3) wieder empfangen wird, wobei mit dem von der Sensoreinrichtung (3) ausgegebenen Ausgangssignal (130) ein Kalibrierwert abgeleitet und zur Kalibrierung der Sensoreinrichtung (3) eingesetzt wird und wobei das zur Ableitung des Kalibrierwertes vorgesehene Ausgangssignal (130) durch wenigstens einen eingestellten Versatz (600) angepasst wird.

5. Verfahren nach einem der vorhergehenden Ansprüche, **dadurch gekennzeichnet, dass** der Versatz (600) vor der Kalibrierung eingestellt wird.

6. Verfahren nach einem der vorhergehenden Ansprüche, **dadurch gekennzeichnet, dass** das zur Ableitung des Kalibrierwertes vorgesehene Ausgangssignal (130) durch einen anderen Versatz (600) angepasst wird als das Ausgangssignal (130) bei Erfassung wenigstens einer charakteristischen Größe für Temperaturen des Kochbereichs (31).

7. Verfahren nach einem der vorhergehenden Ansprüche, **dadurch gekennzeichnet, dass**
der Versatz (600) bei Erreichen eines vorbestimmten Wertes des Ausgangssignals (130) eingestellt wird.

8. Verfahren nach einem der vorhergehenden Ansprüche, **dadurch gekennzeichnet, dass**
der Versatz (600) eingestellt wird, wenn das Ausgangssignal (130) zu einem Übersteuern einer zur Verstärkung eingesetzten Verstärkereinrichtung (620) führt.

9. Verfahren nach einem der vorhergehenden Ansprüche, **dadurch gekennzeichnet, dass** die Spannung des Ausgangssignals (130) um wenigstens eine vorbestimmte Spannung als Versatz (600) angepasst wird.

10. Verfahren nach einem der vorhergehenden Ansprüche, **dadurch gekennzeichnet, dass** in Abhängigkeit des Ausgangssignals (130) und/oder des eingestellten Versatzes (600) eine vorbestimmte Verstärkung eingestellt wird.

11. Kocheinrichtung (1) mit wenigstens einem Kochfeld (11) und mit wenigstens einer zur Beheizung wenigstens eines Kochbereiches (31) vorgesehenen Heizeinrichtung (2) und mit wenigstens einer Sensoreinrichtung (3) zur Erfassung wenigstens einer charakteristischen Größe für Temperaturen des Kochbereichs (31) und mit wenigstens einer Steuereinrichtung (106) zur Steuerung der Heizeinrichtung (2) in Abhängigkeit der von der Sensoreinrichtung (3) erfassten Größe,
wobei wenigstens eine einstellbare Versatzeinrichtung (610) zur Einstellung wenigstens eines Versatzes (600) vorgesehen ist, um mit dem Versatz (600) wenigstens ein Ausgangssignal (130) der Sensoreinrichtung (3) zu verschieben und dass wenigstens eine Verstärkereinrichtung (620) zum Verstärken des verschobenen Ausgangssignals (130) vorgesehen ist,
**dadurch gekennzeichnet, dass** der Versatz (600) in Abhängigkeit einer Kalibrierung
der Sensoreinrichtung (3) eingestellt wird, wobei das zur Ableitung des Kalibrierwertes vorgesehene Ausgangssignal (130) durch einen anderen Versatz (600) angepasst wird als das Ausgangssignal (130) bei Erfassung wenigstens einer charakteristischen Größe für Temperaturen des Kochbereichs (31).

12. Kocheinrichtung (1) nach dem vorhergehenden Anspruch, **dadurch gekennzeichnet, dass** die Verstärkereinrichtung (620) wenigstens zwei Verstärkerstufen aufweist, wobei in Abhängigkeit des Ausgangssignals (130) und/oder des eingestellten Versatzes (600) eine vorbestimmte Verstärkerstufe eingestellt wird.

13. Kocheinrichtung (1) nach einem der vorhergehenden Ansprüche, **dadurch gekennzeichnet, dass** zur Kalibrierung der Sensoreinrichtung (3) wenigstens eine Strahlungsquelle (63) zur Aussendung elektromagnetischer Strahlung vorgesehen ist,
wobei die Sensoreinrichtung (3) dazu geeignet und ausgebildet ist, wenigstens einen Teil der von der Strahlungsquelle (63) ausgesendeten Strahlung wieder zu empfangen und als Signal auszugeben,
und wobei eine Steuereinrichtung (106) dazu geeignet und ausgebildet ist, mit dem von der Sensoreinrichtung ausgegebenen Signal einen Kalibrierwert zur Kalibrierung der Sensoreinrichtung (3) abzuleiten,
wobei die Versatzeinrichtung (610) dazu geeignet und ausgebildet ist, das zur Ableitung des Kalibrierwertes vorgesehene Ausgangssignal (130) durch einen einstellbaren Versatz (600) anzupassen.

## Claims

1. Method for operating a cooking device (1) comprising at least one hob (11), at least one heating device (2) provided for heating at least one cooking region (31), at least one sensor device (3) for detecting at least one characteristic value for temperatures of the cooking region (31), and at least one control device (106),
the control device controlling the heating device (2) at least on the basis of the value detected by the sensor device (3),
at least one output signal (130) from the sensor device (3) being adapted by means of at least one adjustable offset (600) and being subsequently amplified,
**characterised in that**
the offset (600) is adjusted on the basis of calibration of the sensor device (3), a different offset (600) being adjusted for calibration than for the detection of measured values for determining temperature.

2. Method according to the preceding claim, **characterised in that** the offset (600) is adjusted by means of a reference voltage.

3. Method according to any of the preceding claims, **characterised in that** the offset (600) is adjusted on the basis of the voltage of the output signal (130).

4. Method according to claim 1, **characterised in that** in order to calibrate the sensor device (3), at least one radiation source (63) emits electromagnetic radiation, at least temporarily, and at least some of the radiation emitted by the radiation source (63) is received again by the sensor device (3), a calibration value being derived from the output signal (130), which is emitted by the sensor device (3), and used to calibrate the sensor device (3), and the output signal (130) provided for deriving the calibration value being adapted by means of at least one offset (600) that has been adjusted.

5. Method according to any of the preceding claims, **characterised in that** the offset (600) is adjusted before calibration.

6. Method according to any of the preceding claims, **characterised in that** the output signal (130) provided for deriving the calibration value is adapted by means of an offset (600) that is different from that for the output signal (130) when detecting at least one characteristic value for temperatures of the cooking region (31).

7. Method according to any of the preceding claims, **characterised in that** the offset (600) is adjusted when a predefined value for the output signal (130) is reached.

8. Method according to any of the preceding claims, **characterised in that** the offset (600) is adjusted when the output signal (130) leads to an amplifier device (620) used for amplification being overloaded.

9. Method according to any of the preceding claims, **characterised in that** the voltage of the output signal (130) is adapted to at least one predefined voltage in the form of an offset (600).

10. Method according to any of the preceding claims, **characterised in that** a predefined amplification is adjusted on the basis of the output signal (130) and/or the offset (600) that has been adjusted.

11. Cooking device (1) comprising at least one hob (11), at least one heating device (2) provided for heating at least one cooking region (31), at least one sensor device (3) for detecting at least one characteristic value for temperatures of the cooking region (31), and at least one control device (106) for controlling the heating device (2) on the basis of the value detected by the sensor device (3),
at least one adjustable offset device (610) being provided for adjusting at least one offset (600) in order to shift at least one output signal (130) from the sensor device (3) by the offset (600), and at least one amplifier device (620) being provided for amplifying the shifted output signal (130),
**characterised in that** the offset (600) is adjusted on the basis of calibration of the sensor device (3), the output signal (130) provided for deriving the calibration value being adapted by means of an offset (600) that is different from that for the output signal (130) when detecting at least one characteristic value for temperatures of the cooking region (31).

12. Cooking device (1) according to the preceding claim, **characterised in that** the amplifier device (620) comprises at least two amplifier stages,
a predefined amplifier stage being adjusted on the basis of the output signal (130) and/or the offset (600) that has been adjusted.

13. Cooking device (1) according to any of the preceding claims, **characterised in that** in order to calibrate the sensor device (3), at least one radiation source (63) is provided for emitting electromagnetic radiation, the sensor device (3) being suitable and designed for again receiving at least some of the radiation emitted by the radiation source (63) and for outputting said radiation as a signal,
and a control device (106) being suitable and designed for deriving a calibration value for calibrating the sensor device (3) from the signal emitted by the sensor device,
the offset device (610) being suitable and designed for adapting the output signal (130) provided for deriving the calibration value by means of an adjustable offset (600).

## Revendications

1. Procédé destiné à faire fonctionner un mécanisme de cuisson (1) avec tout au moins une plaque de cuisson (11) et avec tout au moins un mécanisme de chauffage (2), lequel est prévu en vue du chauffage de tout au moins une zone de cuisson (31), et avec tout au moins un mécanisme de capteur (3) en vue de la détection de tout au moins une grandeur caractéristique pour des températures de la zone de cuisson (31), et avec tout au moins un mécanisme de commande (106) ;
dans lequel le mécanisme de commande pilote le mécanisme de chauffage (2) tout au moins en fonction de la grandeur détectée par le mécanisme de capteur (3) ;
dans lequel tout au moins un signal de sortie (130) du mécanisme de capteur (3) est adapté par l'intermédiaire de tout au moins un décalage (600) qui peut être réglé, puis est ensuite amplifié ;
**caractérisé en ce que**
le décalage (600) est réglé en fonction d'un calibrage du mécanisme de capteur (3) ;
dans lequel un autre décalage (600) est réglé pour un calibrage que pour la détection des grandeurs de mesure en vue de la détermination de la température.

2. Procédé selon la revendication précédente, **caractérisé en ce que** le décalage (600) est réglé par l'intermédiaire d'une tension de référence.

3. Procédé selon l'une des revendications précédentes, **caractérisé en ce que** le décalage (600) est réglé en fonction de la tension du signal de sortie (130).

4. Procédé selon la revendication 1, **caractérisé en ce que** tout au moins une source de rayonnement (63) émet, tout au moins par moments, un rayonnement électromagnétique en vue du calibrage du mécanisme de capteur (3) et tout au moins une partie du rayonnement émis par la source de rayonnement (63) est reçue de nouveau par le mécanisme de capteur (3) ;
dans lequel une valeur de calibrage est déduite au moyen du signal de sortie (130) émis par le mécanisme de capteur (3) et est utilisée en vue du calibrage du mécanisme de capteur (3) ; et
dans lequel le signal de sortie (130) prévu en vue de la déduction de la valeur de calibrage est adapté par l'intermédiaire de tout au moins un décalage (600) réglé.

5. Procédé selon l'une des revendications précédentes, **caractérisé en ce que** le décalage (600) est réglé en amont du calibrage.

6. Procédé selon l'une des revendications précédentes, **caractérisé en ce que** le signal de sortie (130) prévu en vue de la déduction de la valeur de calibrage est adapté par l'intermédiaire d'un autre décalage (600) que le signal de sortie (130) pour la détection de tout au moins une grandeur caractéristique pour des températures de la zone de cuisson (31).

7. Procédé selon l'une des revendications précédentes, **caractérisé en ce que** le décalage (600) est réglé quand une valeur prédéterminée du signal de sortie (130) est atteinte.

8. Procédé selon l'une des revendications précédentes, **caractérisé en ce que** le décalage (600) est réglé, quand le signal de sortie (130) conduit à une saturation d'un mécanisme d'amplificateur (620) employé en vue de l'amplification.

9. Procédé selon l'une des revendications précédentes, **caractérisé en ce que** la tension du signal de sortie (130) est adaptée à tout au moins une tension prédéterminée sous la forme d'un décalage (600).

10. Procédé selon l'une des revendications précédentes, **caractérisé en ce qu'**une amplification prédéterminée est réglée en fonction du signal de sortie (130) et/ou du décalage (600) réglé.

11. Mécanisme de cuisson (1) avec tout au moins une plaque de cuisson (11) et avec tout au moins un mécanisme de chauffage (2), lequel est prévu en vue du chauffage de tout au moins une zone de cuisson (31), et avec tout au moins un mécanisme de capteur (3) en vue de la détection de tout au moins une grandeur caractéristique pour des températures de la zone de cuisson (31), et avec tout au moins un mécanisme de commande (106) destiné à la commande du mécanisme de chauffage (2) en fonction de la grandeur détectée par le mécanisme de capteur (3) ;
dans lequel tout au moins un mécanisme de décalage (610) qui peut être réglée est prévu en vue du réglage de tout au moins un décalage (600), afin de décaler tout au moins un signal de sortie (130) du mécanisme de capteur (3) au moyen du décalage (600) ; et
dans lequel tout au moins un mécanisme d'amplificateur (620) est prévu en vue de l'amplification du signal de sortie (130) décalé ;
**caractérisé en ce que** le décalage (600) est réglé en fonction d'un calibrage du mécanisme de capteur (3) ;
dans lequel le signal de sortie (130) prévu en vue de la déduction de la valeur de calibrage est adapté par l'intermédiaire d'un autre décalage (600) que le signal de sortie (130) pour la détection de tout au moins une grandeur caractéristique pour des températures de la zone de cuisson (31).

12. Mécanisme de cuisson (1) selon la revendication précédente, **caractérisé en ce que** le mécanisme d'amplificateur (620) présente tout au moins deux niveaux d'amplificateur ;
dans lequel un niveau d'amplificateur prédéterminé est réglé en fonction du signal de sortie (130) et/ou du décalage (600) réglé.

13. Mécanisme de cuisson (1) selon l'une des revendications précédentes, **caractérisé en ce que**, en vue du calibrage du mécanisme de capteur (3), tout au moins une source de rayonnement (63) est prévue en vue de l'émission d'un rayonnement électromagnétique ;
dans lequel le mécanisme de capteur (3) est approprié et constitué pour recevoir de nouveau tout au moins une partie du rayonnement émis par la source de rayonnement (63) et de le transmettre sous la forme d'un signal ; et
dans lequel un mécanisme de commande (106) est approprié et constitué pour déduire une valeur de calibrage en vue du calibrage du mécanisme de capteur (3) au moyen du signal émis par le mécanisme de capteur ;
dans lequel le mécanisme de décalage (610) est approprié et constitué pour adapter le signal de sortie (130) prévu en vue de la déduction de la valeur de calibrage par l'intermédiaire d'un décalage (600) qui peut être réglé.
